# EUROPÄISCHE PATENTSCHRIFT

(11) **EP 0 920 043 B1**
(45) Veröffentlichungstag und Bekanntmachung des Hinweises auf die Patenterteilung: **06.05.2004**
(21) Anmeldenummer: 98118252.0
(22) Anmeldetag: 25.09.1998
(51) Int. Cl.: H01H 27/00

(54) **Sicherheitsschalter**
Safety switch
Interrupteur de sécurité

(30) Priorität: 25.11.1997 DE 29720862 U
(43) Veröffentlichungstag der Anmeldung: 02.06.1999
(73) Patentinhaber: Bernstein AG, 32457 Porta Westfalica (DE)
(72) Erfinder: Wecke, Rolf Dipl.-Ing., 31675 Bückeburg (DE); Mönnings, Roland Dipl.-Ing., 32457 Porta Westfalica (DE)
(74) Vertreter: Specht, Peter, Dipl.-Phys.

(56) Entgegenhaltungen:
- EP-A- 0 345 656
- DE-U- 29 609 012

## Beschreibung

Die vorliegende Erfindung betrifft einen Sicherheitsschalter mit einem in einem Schaltergehäuse axial verschiebbar gelagerten und einer Schaltbrücke versehenen, federbelasteten Stößel, der an einem seiner Enden eine Betätigungsvorrichtung in Form einer Schaltklinke aufweist, die im Bereich einer Einführöffnung für einen bügelartigen Betätiger liegt, und derart mit dem Betätiger zusammenwirkt, daß der Stößel ― und damit auch die Schaltbrücke - bei eingefahrenem Betätiger in Einschaltstellung und bei herausgezogenem Betätiger in Ausschaltstellung verschoben ist, wobei die Schaltklinke aus einem im wesentlichen U-förmigen Bügel besteht.

Ein Sicherheitsschalter der gattungsgemäßen Art ist aus der DE 296 09 012 U 1 bekannt.

An Sicherheitsschalter der gattungsgemäßen Art wird u.a. die Anforderung gestellt, daß mit dem Herausziehen des Betätigers aus dem Schaltergehäuse der Stößel und damit die mit dem Stößel verbundene Schaltbrücke zwangsweise in Ausschaltstellung verschoben wird, damit in jedem Fall sichergestellt ist, daß bei herausgezogenem Betätiger die Ausschaltstellung gegeben ist, auch dann, wenn die den Stößel an sich in Ausschaltrichtung belastenden Federn beschädigt worden und somit nicht mehr funktionsfähig sind.

Der vorliegenden Erfindung liegt die Aufgabe zugrunde, einen Sicherheitsschalter der gattungsgemäßen Art so zu gestalten, daß der vorgenannten Forderung mit besonders einfachen konstruktiven Mitteln entsprochen werden kann.

Diese Aufgabe wird erfindungsgemäß dadurch gelöst, daß der im wesentlichen U-förmige Bügel im Bereich seines Mittelsteges schwenkbar im Gehäuse gelagert ist und mit einem seiner Seitenschenkel in einer Ausnehmung des Stößels eingreift und dessen anderer Seitenschenkel oberhalb des Stößels liegt, wobei der letztgenannte Seitenschenkel bei eingefahrenem Betätiger diesen hintergreift und ein vollständiges Herausziehen des Betätigers aus dem Gehäuse erst in der Ausschaltstellung gestattet.

Der erfindungsgemäße Sicherheitsschalter zeichnet sich durch eine besonders einfache Gestaltung der Schaltklinke als U-förmiger Bügel und deren einfache Lagerung im Gehäuse aus. Derartige Formen lassen sich preiswert unproblematisch herstellen und erfüllen zuverlässig die geforderte Funktion, nämlich sicherzustellen, daß bei herausgezogenem Betätiger in jedem Fall die Ausschaltstellung des Stößels und damit auch der mit dem Stößel verbundenen Schaltbrücke gegeben ist, da der in die Ausnehmung des Stößels eingreifende Seitenschenkel der Schaltklinke den Stößel auch dann in Richtung Ausschaltstellung verschiebt, wenn die den Stößel belastenden Federn beschädigt oder zerstört sind. Erst bei in Ausschaltstellung befindlicher Stößelstellung kann dann der Betätiger vollständig aus dem Schaltergehäuse entfernt werden.

Nach einer Weiterentwicklung der Erfindung ist vorgesehen, daß innerhalb des Gehäuses ein Kugelgesperre vorgesehen ist, mittels der die Ausschaltstellung des Stößels mechanisch fixierbar ist.

Hierdurch wird die Sicherheit des gesamten Schalterkonzeptes erhöht, da auf diese Art und Weise verhindert wird, daß der Stößel bei unglücklicher Einbaulage des Sicherheitsschalters durch Schwerkraft in eine Einschaltstellung verschoben werden könnte, wenn die Federn zerstört oder beschädigt sind.

Ein Ausführungsbeispiel der Erfindung ist in der beigefügten Zeichnung dargestellt und wird im folgenden näher beschrieben.

Es zeigen:
- Figur 1: einen Schnitt durch einen erfindungsgemäßen Sicherheitsschalter in Einschaltstellung,
- Figur 2: einen der Figur 1 entsprechenden Schnitt durch den Sicherheitsschalter in ausgeschaltetem Zustand bei geringfügig in das Schaltergehäuse eingeführten Betätiger,
- Figur 3: eine den Figuren 1 und 2 entsprechende Schnittdarstellung durch den erfindungsgemäßen Sicherheitsschalter in einer Position, in der der Betätiger nahezu vollständig aus dem Schaltergehäuse herausgezogen ist.

In dem Ausführungsbeispiel ist mit dem Bezugszeichen 1 insgesamt ein Sicherheitsschalter bezeichnet, der innerhalb eines Schaltergehäuses 2 mit einem Stößel 3 versehen ist, welcher eine Schaltbrücke 4 trägt. Der Stößel 3 ist durch Federn in axialer Richtung belastet, und zwar derart, daß durch diese Federn 5 der Stößel 3 ständig in Ausfahrrichtung, kenntlich gemacht durch den Pfeil A in Figur 1, belastet ist. In Figur 1 ist der Stößel 3 durch einen bügelartigen Betätiger 6, der durch eine Einführöffnung 7 in das Schaltergehäuse 2 eingeführt werden kann und der auf den Stößel 3 entgegen der Wirkung der Feder 5 drückt, in Einschaltstellung in das Schaltergehäuse 2 hinein verschoben.

Im Bereich der erwähnten Einführöffnung 7 ist eine Betätigungsvorrichtung in Form einer Schaltklinke 8 vorgesehen, die mit dem Betätiger 6 zusammenwirkt.

Die Schaltklinke 8 ist als etwa U-förmiger Bügel ausgebildet, der im Bereich seines Mittelsteges 9 schwenkbar im Gehäuse 2 gelagert ist. Hierfür ist eine Schwenkachse 10, die im Gehäuse 2 festgelegt ist und den Mittelsteg 9 durchtritt, vorgesehen.

Einer der Seitenschenkel 11 des U-förmigen Bügels greift in eine Ausnehmung 12 des Stößels 3 ein.

Der zweite Seitenschenkel 13 des U-förmigen Bügels hintergreift den eingefahrenen Betätiger 6, sobald dieser in das Schaltergehäuse 2 eingefahren ist und den Stößel 3 betätigt hat.

Diese vorstehend beschriebene Position ist in Figur 1 dargestellt. Wird nun aus dieser Position heraus der Betätiger 6 in Richtung des Pfeiles A bewegt, so wird einerseits durch die Federn 5, andererseits aber auch durch den in die Ausnehmung 12 des Stößels 3 eingreifenden Seitenschenkel 11 des U-förmigen Bügels der Stößel 3 zwangsweise in die gleiche Richtung bewegt, so daß der gesamte Sicherheitsschalter 1 in Ausschaltstellung gebracht wird.

Da eine zwangsweise Mitnehmerverbindung zwischen Schaltklinke 8 und dem Stößel 3 gegeben ist und darüber hinaus eine Verschwenkung der Schaltklinke durch den ausfahrenden Betätiger 6 erfolgt, wird auch dann eine Verschiebung des Stößels 3 durchgeführt, wenn die Federn 5 vollständig zerstört sein sollten.

In den Figuren 2 und 3 sind die Positionen gezeigt, die der Ausschaltstellung entsprechen. Dabei ist in Figur 2 die Stellung des Betätigers angedeutet, die sich ergibt, wenn dieser Betätiger 6 in die Einführöffnung 7 des Schaltergehäuses 2 eingeführt wird und auf den Stößel 3 auftrifft. In Figur 3 ist diejenige Position des Betätigers 6 gezeigt, die sich kurz vor dem endgültigen Herausziehen des Betätigers 6 aus dem Gehäuse 2 ergibt. Die Figuren 2 und 3 machen sehr deutlich, daß in der Ausschaltstellung der bügelartige Betätiger 6 behinderungsfrei am zweiten Seitenschenkel 13 der Schaltklinke vorbeibewegt werden kann. Sobald die Schaltklinke durch weiteres Einschieben des Betätigers 6 in Richtung der Position gemäß Figur 1 verschwenkt wird, hintergreift der Seitenschenkel 13 des U-förmigen Bügels den Betätiger 6, so daß sich beim anschließenden Herausziehen des Betätigers 6 eine umgekehrte Verschwenkung des U-förmigen Bügels unter gleichzeitiger Mitnahme des Stößels 3 in Ausschaltstellung ergibt.

Die Figuren 1 bis 3 machen deutlich, daß im Bereich des Schaltergehäuses 2 ein Kugelgesperre 14 vorgesehen ist, wobei über dieses Kugelgesperre 14 die Lage des Stößels 3 in Ausschaltstellung mechanisch fixiert wird. Dies erhöht die Sicherheit des gesamten Schalterkonzeptes, da auf diese Art und Weise verhindert wird, daß der Stößel 3 bei unglücklicher Einbaulage des Sicherheitsschalters 1 durch Schwerkraft in eine Einschaltstellung verschoben werden könnte, wenn die Federn 5 zerstört oder beschädigt sind.

## Patentansprüche

1. Sicherheitsschalter (1) mit einem in einem Schaltergehäuse (2) axial verschiebbar gelagerten und mit einer Schaltbrücke (4) versehenen, federbelasteten Stößel (3), der an einem seiner Enden eine Betätigungsvorrichtung in Form einer Schaltklinke (8) aufweist, die im Bereich einer Einführöffnung für einen bügelartigen Betätiger (6) liegt und derart mit dem Betätiger (6) zusammenwirkt, daß der Stößel (3) - und damit auch die Schaltbrücke (4) - bei eingefahrenem Betätiger (6) in Einschaltstellung und bei herausgefahrenem Betätiger (6) in Ausschaltstellung verschoben ist, wobei die Schaltklinke (8) aus einem im wesentlichen U-förmigen Bügel besteht, **dadurch gekennzeichnet, daß** der im wesentlichen U-förmige Bügel im Bereich seines Mittelsteges (9) schwenkbar im Gehäuse (2) gelagert ist und mit einem seiner Seitenschenkel (11) in einer Ausnehmung (12) des Stößels (3) eingreift und dessen anderer Seitenschenkel (13) oberhalb des Stößels (3) liegt, wobei der letztgenannte Seitenschenkel (13) bei eingefahrenem Betätiger (6) diesen hintergreift und ein vollständiges Herausziehen des Betätigers (6) aus dem Gehäuse (2) erst in der Ausschaltstellung gestattet.

2. Sicherheitsheitsschalter nach Anspruch 1, **dadurch gekennzeichnet, daß** innerhalb des Gehäuses (2) ein Kugelgesperre (14) vorgesehen ist, mittels dessen die Ausschaltstellung des Stößels (3) mechanisch fixierbar ist.

## Claims

1. Safety switch (1) with a spring-loaded tappet (3) which is mounted axially displaceably in a switch housing (2), is provided with a switching bridge (4) and has at one of its ends an actuating device in the form of a pawl (8), which lies in the region of an insertion opening for a clip-like actuator (6) and interacts with the actuator (6) in such a way that the tappet (3) - and consequently also the switching bridge (4) - is displaced into the switching-on position when the actuator (6) is moved in and into the switching-off position when the actuator (6) is moved out, the pawl (8) comprising a substantially U-shaped clip, **characterized in that** the substantially U-shaped clip is pivotably mounted in the housing (2) in the region of its central web (9) and engages with its one side leg (11) in a clearance (12) in the tappet (3) and the other side leg (13) of which lies above the tappet (3), the last-mentioned side leg (13) engaging behind the actuator (6) when the latter is moved in and only allowing the actuator (6) to be pulled out completely from the housing (2) in the switching-off position.

2. Safety switch according to Claim 1, **characterized in that** a ball locking mechanism (14), by means of which the switching-off position of the tappet (3) can be mechanically fixed, is provided inside the housing (2).

## Revendications

1. Interrupteur de sécurité (1) comportant un poussoir (3) soumis à l'action d'un ressort, monté dans un boîtier d'interrupteur (2) de manière à pouvoir coulisser axialement et pourvu d'un pont de commutation (4), lequel poussoir comporte à l'une de ses extrémités un dispositif d'actionnement sous la forme d'un cliquet de commutation (8) qui se situe dans la zone d'une ouverture d'introduction d'un actionneur (6) de type étrier, et coopère avec l'actionneur (6) de manière que le poussoir (3) - et donc aussi le pont de commutation (4) - soit déplacé dans la position de mise en marche lorsque l'actionneur (6) est rentré, et déplacé dans la position de mise à l'arrêt lorsque l'actionneur (6) est extrait, le cliquet de commutation (8) étant constitué d'un étrier sensiblement en forme de U, **caractérisé en ce que** l'étrier sensiblement en forme de U est monté, dans la zone de son dos (9), de manière à pouvoir pivoter dans le boîtier (2) et s'engage, par l'une de ses branches latérales (11), dans un évidement (12) du poussoir (3), et dont l'autre branche latérale (13) se situe au-dessus du poussoir (3), la dernière branche latérale (13) citée passant derrière l'actionneur (6) lorsque celui-ci est rentré, et n'autorisant une extraction complète de l'actionneur (6) à l'extérieur du boîtier (2), que dans la position de mise à l'arrêt.

2. Interrupteur de sécurité selon la revendication 1, **caractérisé en ce qu'**il est prévu à l'intérieur du boîtier (2) un organe de blocage à bille (14) au moyen duquel la position de mise à l'arrêt du poussoir (3) peut être fixée mécaniquement.
